# EUROPÄISCHE PATENTSCHRIFT

(11) **EP 0 943 051 B1**
(45) Veröffentlichungstag und Bekanntmachung des Hinweises auf die Patenterteilung: **17.01.2001**
(21) Anmeldenummer: 97945654.8
(22) Anmeldetag: 20.11.1997
(51) Int. Cl.: E21C 35/24, E21C 27/24

(54) **EINRICHTUNG ZUM DÄMPFEN VON SCHWINGUNGEN VON TEILSCHNITTSCHRÄMMASCHINEN**
DEVICE FOR DAMPING VIBRATIONS IN A PART-FACE CUTTING MACHINES
DISPOSITIF DESTINE A AMORTIR LES VIBRATIONS DE HAVEUSES DE TAILLE PARTIELLE

(30) Priorität: 04.12.1996 AT 211996
(43) Veröffentlichungstag der Anmeldung: 22.09.1999
(73) Patentinhaber: VOEST-ALPINE Bergtechnik Gesellschaft m.b.H, 8740 Zeltweg (AT)
(72) Erfinder: KOGLER, Peter, A-8720 Knittelfeld (AT); SIEBENHOFER, Gottfried, A-8753 Fohnsdorf (AT); SIFFERLINGER, Nikolaus, A-9431 St. Stefan (AT)
(74) Vertreter: Haffner, Thomas M., Dr.
(86) Internationale Anmeldenummer: AT9700255
(87) Internationale Veröffentlichungsnummer: WO9825007

(56) Entgegenhaltungen:
- AT-B- 377 056
- DE-A- 3 020 432
- DE-A- 3 427 962
- US-A- 4 741 577

## Beschreibung

Die Erfindung bezieht sich auf eine Einrichtung zum Dämpfen von Schwingungen von Teilschnittschrämmaschinen mit einem um zwei Achsen schwenkbaren Auslegerarm, an welchem Schrämwerkzeuge rotierbar gelagert sind, wobei der Auslegerarm mit je einem Schwenkantrieb für jede Schwenkachse verbunden ist, wobei wenigstens ein hydraulischer Schwenkantrieb über eine Ventilanordnung mit Fluid beaufschlagbar ist, wobei Fluid in Abhängigkeit von Meßwerten von Sensoren dem Antrieb zugeführt wird und wenigstens ein Sensor mit dem Auslegerarm verbunden ist.

Beim Abbau von hartem Material werden die Schrämwerkzeuge je nach Vortriebsgeschwindigkeit und Rotationsgeschwindigkeit der Schrämköpfe hohen, stoßartigen Belastungen ausgesetzt, und es ist beispielsweise der AT-PS 377 056 bereits zu entnehmen, Erschütterungssensoren als Meßgröße für die Werkzeugbelastung anzuordnen, über welche in der Folge die Schwenkgeschwindigkeit und/oder die Rotationsgeschwindigkeit der Werkzeuge zum Zwecke der Verringerung der Werkzeugbelastung beeinflußt werden kann. Zu diesem Zweck war bei dieser bekannten Ausbildung ein Erschütterungssensor vorgesehen, dessen Signale über eine Steuerelektronik mit dem Schwenkantrieb des Schrämarmes, und insbesondere den steuerbaren Ventilen eines hydraulischen Schwenkantriebes, verbunden sind. Bei übermäßigen Erschütterungen wurde somit die Abbauleistung der Schrämmaschine reduziert.

Aus der DE-PS 34 27 962 ist bereits eine Einrichtung bekannt geworden, mit welcher die Auslegerarmstellvorrichtung für Gewinnungs- und Vortriebsmaschinen hydraulisch verspannt werden konnte. Auch dieser Ausbildung liegt die Überlegung zugrunde, daß Teilschnittschrämmaschinen, insbesondere Walzenschrämmaschinen, beim Anfahren in harte Mineralschichten besonders starken Erschütterungen unterworfen sind. Die Erschütterungen und Vibrationen werden über die in das Material eingreifenden Schramwerkzeuge auf den Auslegerarm übertragen, wobei derartige Erschütterungen aufgrund der Elastizität des Druckzylinders des Stellantriebes für den auslegerarm zu deutlichen Schwingungen des Schrämarmes Anlaß geben können. Wenn zu allem Überfluß hier Resonanz im System auftritt, können derartige Vibrationen zerstörende Wirkung haben. Durch die der DE-PS 34 27 962 zu entnehmenden Maßnahmen wird nun der Druck in den Stellzylindern erhöht, wodurch aber das zugrunde liegende Problem der Elastizität der Druckzylinder in nicht ausreichender Weise gelöst wird.

Die Erfindung zielt nun darauf ab, eine einfache und ggf. auch nachträglich nachzurüstende Einrichtung vorzuschlagen, mit welcher ein wirkungsvolles Dämpfen von Schwingungen von Teilschnittschrämmaschinen gelingt. Die erfindungsgemäße Einrichtung soll hierbei mit einem Minimum an zusätzlichen Teilen auskommen und kompakt ausgebildet sein können, und weiters die Effizienz und die Leistung des Schwenkantriebes für den Auslegerarm so wenig wie nur möglich beeinflussen. Zur Lösung dieser Aufgabe besteht die erfindungsgemäße Einrichtung im wesentlichen darin, daß mit dem Auslegerarm oder dem hydraulischen Schwenkantrieb wenigstens ein Sensor zur Erfassung von Erschütterungen, Beschleunigung, Belastung und/oder Position des Armes verbunden ist, dessen Signalleitungen mit einer Steuereinrichtung verbunden sind, welche Steuereinrichtung mit einer hydraulischen Schaltung zum einseitigen Beaufschlagen desjenigen Schwenkantriebes zur Kompensation der registrierten Ausweichbewegung des Auslegerarmes verbunden ist, dessen Stellung während des Vorschubes der Schrämwerkzeuge im wesentlichen konstant gehalten ist. Beim Schrämen mit einer Teilschnittschrämmaschine wird üblicherweise nach erfolgtem Einbruch in einer Weise geschrämt, daß einer der beiden Schwenkantriebe in seiner Position verriegelt wird, wohingegen über den zweiten Antrieb die Vorschubbewegung bewirkt wird. Bei einem Schrämen in horizontaler Richtung wird somit der vertikale Schwenkantrieb in der gewünschten Position festgelegt, wobei der Vortrieb durch horizontales Verschwenken des Armes erfolgt. Dadurch, daß nun die Meßsignale des Sensors einer Steuereinrichtung zur Verfügung gestellt werden, welche denjenigen Antrieb beaufschlagen soll, welcher in seiner jeweils gewählten Position gehalten werden soll, können unzulässige Belastungsspitzen eliminiert werden. Es wird somit erfindungsgemäß jeweils nur ein Arbeitsraum des in konstanter Stellung zu haltenden Schwenkantriebes, beispielsweise des Vertikalschwenkantriebes, dann beaufschlagt, wenn eine Ausweichbewegung registriert wird, sodaß auch Erschütterungen kompensatorisch entgegengewirkt werden kann, ohne daß dies die Schrämleistung beeinflußt. Die Steuerung kann hierbei feinfühlig an die jeweils registrierte Richtung der höheren Belastung angepaßt werden. Die kompensatorischen Steuerimpulse bewirken somit eine zyklische Nachstellbewegung, um Ausweichbewegungen entgegenzuwirken, sodaß insgesamt der Schrämarm ruhiger gehalten werden kann und Erschütterungen gedämpft werden. Da für eine derartige kompensatorische Beaufschlagung eines Arbeitsraumes eines Zylinderkolbenaggregates eines Schwenkantriebes kurzfristig ein bestimmtes hohes Druckniveau zur Verfügung gestellt werden muß, ist die Ausbildung in besonders vorteilhafter Weise dahingehend weitergebildet, daß zusätzlich zur Hydraulikpumpe für den hydraulischen Schwenkantrieb ein Fluiddruckspeicher angeordnet ist, welcher für die Kompensation der Ausweichbewegung des Armes mit jeweils einem Arbeitsraum des Schwenkantriebes in Verbindung setzbar ist. Aus einem Fluiddruckspeicher kann kurzfristig das für die Kompensation erforderliche Druckniveau zur Verfügung gestellt werden, ohne daß es zu zusätzlichen Überlagerungen und Rückwirkungen auf die Pumpe des Hydraulikantriebes kommt. Aus dem Druckspeicher können überaus kurzfristig Druckkorrekturen zur Verfügung gestellt werden, sodaß die Hydraulikpumpe, welche für den Schwenkantrieb benötigt wird, von derartigen Belastungsspitzen entkoppelt wird.

Prinzipiell ist es möglich, einen derartigen Druckspeicher gemeinsam mit einer gesonderten Ventilanordnung für die jeweilige Kompensation zu schalten. In besonders einfacher Weise kann aber auch die Ventilanordnung, welche für den Schwenkantrieb des Auslegerarmes herangezogen wird, unmittelbar als Ventilanordnung für die gewünschte Kompensation eingesetzt werden, wodurch sich eine besonders einfache Bauweise ergibt.

Die Erfindung wird nachfolgend anhand eines in der Zeichnung dargestellten Ausführungsbeispieles näher erläutert. In dieser zeigen Fig.1 eine schematische Seitenansicht einer Teilschnittschrämmaschine und Fig.2 ein Schaltbild für die hydraulische Schaltung.

In Fig.1 ist mit 1 eine Teilschnittschrämmaschine bezeichnet, welche auf einem Raupenfahrwerk 2 verfahrbar ist.

Ein Auslegerarm 3 ist an einem Schwenkwerk 4 um eine im wesentlichen horizontale Achse 5 in Höhenrichtung verschwenkbar gelagert. Der Schwenkantrieb 6 für diese Verlagerung um die Schwenkachse 5 von wenigstens einem hydraulischen Zylinderkolbenaggregat gebildet, welches gelenkig am Schrämarm 3 angeschlagen ist. Der Schrämarm 3 trägt rotierbar gelagerte Schrämköpfe 7, welche im Sinne des Doppelpfeiles 8 in Höhenrichtung verschwenkbar sind. Für die Vorschubbewegung wird das Schwenkwerk 4 um die im wesentlichen vertikale Schwenkachse 9 verschwenkt.

Am Maschinenrahmen 10 ist weiters eine Ladeeinrichtung 11 angelenkt. Am Hinterende der Maschine ist ein Abförderer 12 schematisch dargestellt.

Am Schrämarm ist ein Sensor 13 vorgesehen. Alternativ oder zusätzlich kann ein weiterer Sensor 14 am hydraulischen Schwenkantrieb 6 oder in der Schwenkachse 5 angeordnet werden, mit welchem Erschütterungen Beschleunigungen, Belastungen und/oder die Position des Schrämarmes bzw. Auslegerarmes 3 erfaßt werden. Die Signale des Sensors 13 oder des Sensors 14 werden über eine Signalleitung 15 einer Steuereinrichtung 16 zugeführt. Die Steuereinrichtung ist mit einer Ventilanordnung für den hydraulischen Schwenkantrieb 6 verbunden, wie dies in Fig.2 näher veranschaulicht wird.

In Fig. 2 ist eine Ventilanordnung zum Betätigen des Stellantriebes 6 schematisch ersichtlich. Zum Verschwenken des Schrämarmes 3 in Höhenrichtung in Richtung des Doppelpfeiles 8 kann der Hydraulikschieber 17 in die jeweilige Position gebracht werden, wodurch eine Aufwärts- oder Abwärtsverschwenkung ermöglicht wird. Fluid wird hierbei aus einem Tank 18 über eine Pumpe 19 der Ventilanordnung und damit je nach Stellung des Schieberventils jeweils einem Arbeitsraum der Hydraulikzylinderkolbenaggregate des Schwenkantriebes 6 zur Verfügung gestellt. In die Leitung zu diesen Vertikalschwenkzylindern sind entsprechende Rückschlagventile bzw. Steuerventile eingeschaltet, welche schematisch mit 20 bezeichnet sind. Wahlweise werden hierbei die Zylinderräume 21 oder 22 zum Verschwenken beaufschlagt. In der in Fig.2 dargestellten Position des Hydraulikschieberventiles 17 sind die Leitungen zwischen der Pumpe 19 und den Zylinderräumen 21 bzw. 22 getrennt und gesperrt, sodaß für ein Verschwenken des Schrämarmes 3 in im wesentlichen horizontaler Richtung die gewählte Vertikalstellung des Auslegerarmes 3 fixiert ist. In dieser Position kann nun je nach Gesteinsbeschaffenheit oder Betriebsbedingungen mehr oder minder große Kraft auf die jeweils gesperrten Arbeitsräume 21 bzw. 22 der Hydraulikzylinderkolbenaggregate wirksam werden, wodurch aufgrund der Kompressibilität des Fluids Schwingungszustände nicht ausgeschlossen werden. Wenn nun derartige unerwünschte Betriebszustände von den Sensoren 13 bzw. 14 der Steuereinrichtung 16 rückgemeldet werden, wird die zusätzliche Schaltereinheit 23 angesteuert, wobei aus einem Druckspeicher 24 Fluid in jeweils einen der beiden Zylinderräume 21 bzw. 22 gepreßt wird, um diesen Reaktionskräften entgegenzuwirken. Je nach registrierter Ausweichbewegung des Auslegerarmes 3 in Richtung des Doppelpfeiles 8 wird somit jeweils der gegenüberliegende Arbeitsraum 21 bzw. 22 mit dem Druckspeicher 24 in Verbindung gesetzt, um Schwingungen entgegenzuwirken und den Schrämarm 3 sicher in seiner gewählten vertikalen Position zu halten.

## Patentansprüche

1. Einrichtung zum Dämpfen von Schwingungen von Teilschnittschrämmaschinen (1) mit einem um zwei Achsen (5,9) schwenkbaren Auslegerarm (3), an welchem Schrämwerkzeuge (7) rotierbar gelagert sind, wobei der Auslegerarm (3) mit je einem Schwenkantrieb für jede Schwenkachse verbunden ist, wobei wenigstens ein hydraulischer Schwenkantrieb (6) über eine Ventilanordnung mit Fluid beaufschlagbar ist, wobei Fluid in Abhängigkeit von Meßwerten von Sensoren (13,14) dem Antrieb (6) zugeführt wird, und wenigstens ein Sensor mit dem Auslegerarm (3) verbunden ist, dadurch gekennzeichnet, daß mit dem Auslegerarm (3) oder dem hydraulischen Schwenkantrieb (6) wenigstens ein Sensor (13,14) zur Erfassung von Erschütterungen, Beschleunigung, Belastung und/oder Position des Armes (3) verbunden ist, dessen Signalleitungen (15) mit einer Steuereinrichtung (16) verbunden sind, welche Steuereinrichtung (16) mit einer hydraulischen Schaltung zum einseitigen Beaufschlagen desjenigen Schwenkantriebes (6) zur Kompensation der registrierten Ausweichbewegung des Auslegerarmes (3) verbunden ist, dessen Stellung während des Vorschubes der Schrämwerkzeuge (7) im wesentlichen konstant gehalten ist.

2. Einrichtung nach Anspruch 1, dadurch gekennzeichnet, daß zusätzlich zur Hydraulikpumpe (19) für den hydraulischen Schwenkantrieb (6) ein Fluiddruckspeicher (24) angeordnet ist, welcher für die Kompensation der Ausweichbewegung des Armes (3) mit jeweils einem Arbeitsraum (21,22) des Schwenkantriebes (6) in Verbindung setzbar ist.

3. Einrichtung nach Anspruch 1 oder 2, dadurch gekennzeichnet, daß als Ventilanordnung die Ventilanordnung für den Schwenkantrieb des Auslegerarmes (3) verwendet ist.

## Claims

1. A device for damping the vibrations of partial cut heading machines (1) comprising a cantilever arm (3) which is pivotable about two axes (5, 9) and on which cutting tools (7) are rotatably mounted, wherein the cantilever arm (3) is respectively connected with one pivot actuator for each pivot axis, wherein fluid is feedable to at least one hydraulic pivot actuator (6) via a valve assembly with fluid being supplied to said actuator (6) as a function of measuring values detected by sensors (13, 14), and at least one sensor is connected with the cantilever arm (3), characterized in that to the cantilever arm (3) or the hydraulic pivot actuator (6) is connected at least one sensor (13, 14) for detecting vibrations, accelerations, stress and/or the position of said arm (3), the signal lines (15) of which sensor are connected to a control unit (16), which control unit (16) is connected to a hydraulic circuit for unilaterally powering, with a view to compensating for the registered evasion movement of the cantilever arm (3), that pivot actuator (6) whose position during the advance stroke of the cutting tools (7) is kept substantially constant.

2. A device according to claim 1, characterized in that a fluid pressure reservoir (24) is provided for the hydraulic pivot actuator (6) in addition to the hydraulic pump (19), which fluid pressure reservoir is connectable with one working volume (21, 22) each of the pivot actuator (6) with a view to compensating for the evasion movement of said arm (3).

3. A device according to claim 1 or 2, characterized in that the valve assembly for the pivot actuator of the cantilever arm (3) is used as said valve assembly.

## Revendications

1. Dispositif destiné à amortir les vibrations de haveuses de taille partielle (1) comportant un avant-bras (3) qui est pivotant autour de deux axes (5, 9) et sur lequel sont montés en rotation des outils de havage (7), ledit avant-bras (3) étant respectivement relié à un moyen d'entraînement en pivotement pour chacun des axes de pivotement, du fluide étant alimenté à au moins un moyen d'entraînement en pivotement hydraulique (6) à l'intermédiaire d'un assemblage de soupape, ledit fluide étant alimenté à l'organe d'entraînement (6) en fonction des valeurs mesurées par des détecteurs (13, 14), au moins un des détecteurs étant relié audit avant-bras (3), caractérisé en ce qu'audit avant-bras (3) ou audit moyen d'entraînement en pivotement hydraulique (6) est relié au moins un détecteur (13, 14) destiné à détecter des vibrations, accelerations, sollicitations et/ou la position dudit bras (3), les lignes de signaux (15) duquel bras sont raccordées à un organe de commande (16), lequel organe de commande (16) est raccordé à un circuit hydraulique destiné à l'alimentation unilatérale, en vue de compenser le mouvement d'évasion registré dudit avant-bras (3), de celui des organes d'entraînement en pivotement (6) dant la position est maintenue essentiellement constante pendant l'avancement des outils de havage (7).

2. Dispositif selon la revendication 1, caractérisé en ce que, en plus de la pompe hydraulique (19), un accumulateur de pression de fluide (24) est prévu pour le moyen d'entraînement en pivotement hydraulique (6), accumulateur qui peut être respectivement relié à un des espaces d'opération (21, 22) du moyen d'entraînement en pivotement (6) en vue de compenser le mouvement d'évasion dudit bras (3).

3. Dispositif selon la revendication 1 ou 2, caractérisé en ce que l'assemblage de soupape prévue pour le moyen d'entraînement en pivotement dudit avant-bras (3) est utilisé en tant qu'assemblage de soupape.
